# FASCICULE DE BREVET EUROPEEN

(11) **EP 1 159 888 B1**
(45) Date de publication et mention de la délivrance du brevet: **14.01.2004**
(21) Numéro de dépôt: 00440163.4
(22) Date de dépôt: 29.05.2000
(51) Int. Cl.: A47B 9/08, A47B 9/20, A47B 17/02

(54) **Pied de mobilier réglable en hauteur**
Höhenverstellbares Standbein
Height-adjustable support leg

(43) Date de publication de la demande: 05.12.2001
(73) Titulaire: STEELCASE SA, 67200 Strasbourg (FR)
(72) Inventeur: Lerat, Pascal, 67200 Strasbourg (FR)
(74) Mandataire: Littolff, Denis

(56) Documents cités:
- CH-A- 398 917
- FR-A- 1 374 258
- US-A- 1 888 478
- US-A- 4 492 170

## Description

La présente invention concerne un pied de mobilier à hauteur ajustable notamment destiné à équiper des meubles de bureau à plateaux formant plans de travail.

Pour des bureaux, des tables de travail etc..., la possibilité d'un réglage en hauteur apporte un confort supplémentaire car un tel ajustement améliore l'adéquation entre le ou les utilisateurs et leur poste de travail en permettant une adaptation soit à la taille desdits utilisateurs, soit au type de travail effectué sur les plateaux correspondants.

Il existe de nombreuses solutions répondant à ce problème, des plus simples proposant un réglage manuel entre quelques positons discrètes, aux plus compliquées permettant un réglage continu totalement automatisé.

On connaît par exemple le document CH-A-398 917 qui décrit un pied réglable comportant essentiellement un fût extérieur dans lequel coulisse un tube entre deux positions fixant l'amplitude du réglage en hauteur, le tube étant guidé dans le fût au moyen d'une part d'au moins deux pièces de guidage disposées à l'aplomb l'une de l'autre, et d'autre part d'une manette de blocage/déblocage mobile entre une position de guidage latérale dans laquelle le tube est coulissable dans le fût, et une position de blocage en n'importe quel positionnement relatif tube/fût, lesdites pièces de guidage et ladite manette exerçant des actions antagonistes pour le blocage.

Le but principal de la présente invention est de proposer un système de réglage simple et robuste, que n'importe quel monteur puisse mettre en oeuvre en une seule manipulation sans outil sur le lieu de l'implantation du mobilier.

Selon un autre objectif essentiel, le système de l'invention permet un réglage continu autorisant un ajustement très fin aux spécificités du poste de travail ou à la morphologie de l'occupant de ce poste.

À cet effet, le pied de mobilier de l'invention, comportant essentiellement un fût extérieur dans lequel coulisse un tube entre deux positions fixant l'amplitude du réglage en hauteur, le tube étant guidé dans le fût au moyen d'une part de pièces de guidage et d'autre part d'une manette de blocage/déblocage pivotant dans une ouverture du fût et dotée d'un levier de manipulation disposée à l'extérieur dudit fût, ainsi que d'une partie interne disposée, par rapport au tube, à l'opposé des pièces de guidage, et exerçant avec celles-ci des actions antagonistes qui permettent le blocage en n'importe quel positionnement relatif tube/fût.

Une telle configuration est par exemple montrée dans le document US 4 492 170, dans lequel la manette coopère avec des moyens de rappel la ramenant après action visant à débloquer le tube dans le fût, en position de blocage.

Selon la présente invention, la manette, dont la partie interne est configurée en forme de fourche, est pivotable entre deux positions stables, une position de guidage latéral dans laquelle le tube est coulissable dans ladite fourche, et une position de blocage du tube dans le fût, l'axe de pivotement étant constitué par des arêtes arrondies disposées sur ladite fourche à proximité de la surface interne de raccordement levier/fourche, de part et d'autre du levier, lesdites arêtes roulant sur la paroi interne du fût de part et d'autre de l'ouverture permettant le passage du levier.

La position de guidage est en fait une position desserrée dans laquelle la manette n'est plus au contact du tube. Elle est néanmoins configurée de manière à être suffisamment proche dudit tube, pour que lors d'un coulissement, elle constitue un organe de guidage latéral pratiquement au même titre que les pièces de guidage situées de l'autre côté.

Selon une configuration préférentielle, lesdites pièces de guidage sont au nombre de deux, disposées à l'aplomb l'une de l'autre, l'une étant fixée à la base du tube et l'autre étant maintenue fixe en translation au voisinage de l'extrémité supérieure du fût.

Le guide inférieur réalise par conséquent plutôt un guidage externe, alors que le guide supérieur met en oeuvre un guidage interne.

À cet effet, lesdites pièces de guidage présentant une surface externe dont au moins une portion est prévue pour épouser la paroi interne du fût, au moins une portion de leur surface interne étant quant à elle dessinée pour épouser la paroi externe du tube.

De préférence, au moins une des surfaces d'extrémité latérale des pièces de guidage d'allure parallèle à l'axe de coulissement, destinées à entrer en contact respectivement avec la paroi interne du fût et la paroi externe du tube, et orientées sensiblement perpendiculairement à la direction d'action des efforts de blocage, présentent un angle d'inclinaison par rapport à la verticale permettant le pivotement desdites pièces vers le haut d'un angle équivalent lorsqu'elles sont en contact avec lesdites parois.

Cette particularité de structure permet de diminuer, du fait de ce pivotement, la distance entre la paroi externe du tube et la paroi interne du fût, parois qui se développent verticalement. Au moment du blocage, le serrage abouti à fléchir les pièces de guidage pour les rapprocher de l'horizontale, agrandissant la distance précitée, et rendant le blocage par friction plus efficace.

Selon une possibilité, validée par de nombreux tests, cet angle est compris entre 1° et 3°, et est de préférence centré dans cet intervalle.

Plus précisément, les pièces de guidage présentent une portion en forme de fourche à l'intérieur des branches de laquelle s'adapte le tube coulissant, l'extérieur desdites branches s'ajustant dans le fût.

La surface interne des branches épouse en fait la forme extérieure d'une portion du tube, alors que leur surface extérieure épouse une partie de la paroi interne du fût. Selon le cas, celle-ci peut être de forme plus ou moins complexe, notamment dans ses zones latérales logeant les pièces de guidage, qui présentent alors une forme adaptée à cette complexité, comme on le verra plus en détail dans la suite.

L'intérieur des branches de la fourche est muni au voisinage de l'endroit où elles se rejoignent d'un orifice pouvant loger un patin flexible.

Ce logement n'est pas systématiquement utilisé : dans le cadre de l'invention, seule la pièce de guidage située au voisinage de l'extrémité supérieure du fût comporte un patin d'allure cylindrique en matériau souple absorbant. C'est la seule des deux pièces de guidage qui réalise en effet un guidage interne.

Ce patin en matériau synthétique améliore encore l'effet de friction nécessaire au blocage, ainsi que le guidage lorsque le tube n'est pas bloqué.

Cette même pièce de guidage supérieure est supportée par au moins un élément de support fixé à la paroi interne du fût, et elle est maintenue en partie supérieure par un cache formant l'extrémité supérieure dudit fût, et comportant une ouverture pour le passage du tube coulissant.

Bien que cette pièce de guidage ne soit pas directement fixée au fût, elle est donc maintenue en translation verticale par les éléments précités, et elle est immobilisée dans une direction d'allure horizontale entre le tube et le fût.

De préférence, la pièce de guidage fixée à la base du pied y est clipsée, chaque branche de la fourche comportant à cet effet un logement prévu pour recevoir un relief dépassant de la paroi extérieure du tube, les deux branches de la fourche se déformant lors du passage de leur extrémité sur lesdits reliefs, jusqu'à ce que ces derniers arrivent en face desdits logements et s'y logent, les branches reprenant alors élastiquement leur position initiale au contact du tube.

Bien que cela ne soit qu'un mode de fixation parmi d'autres possibles, il s'agit d'une manière rapide de procéder, qui ne nécessite au surplus aucun outil.

De préférence encore, pour d'évidentes raisons économiques, lesdites pièces de guidage sont identiques, qu'elles soient fixées en partie basse ou maintenues en partie haute, entre le tube et le fût.

Dans le système de l'invention, en face des pièces de guidage, et exerçant une action antagoniste pour effectuer le blocage, se trouve la manette de commande du réglage en hauteur comportant le levier de manipulation et la fourche coopérant avec une extrémité latérale du tube.

La paroi interne de la fourche comporte une surface arrondie telle qu'en n'importe quelle position de pivotement de la manette, elle présente dans un plan perpendiculaire à l'axe de coulissement une courbe s'ajustant sensiblement au profil externe du tube, et dont la distance à celui-ci varie en fonction de la position de pivotement.

De fait, la surface interne de la fourche fait office de came de serrage/desserrage, exerçant lorsqu'elle est au contact du fût une action radiale en sens inverse de la réaction exercée par les pièces de guidage précitées. Les fourches de ces dernières sont orientées en sens inverse de la fourche de la manette, l'ensemble constituant des mâchoires de serrage bloquant par friction le tube dans le fût en une position donnée.

Cette manette n'est donc pas reliée au fût par une liaison mécanique permanente, mais elle est au contraire amovible et installable - en l'absence du tube - sans aucun outil, d'une manière immédiate.

Selon une configuration, le levier de manipulation et la fourche sont disposés sensiblement perpendiculairement l'un à l'autre, la fourche étant au contact serré du fût lorsque le levier est parallèle à la paroi dudit fût, et en position de guidage sans contact lorsque le levier est perpendiculaire au fût.

Cette structure est avantageuse car elle permet de plaquer le levier contre le fût en position de fonctionnement usuel, voire de le cacher lorsqu'il est disposé dans un canal ou une gorge axiaux pratiqués dans la paroi externe dudit fût.

Selon l'invention, la paroi interne de ce fût comporte au moins une butée supérieure pour la pièce de guidage fixée à la base du tube.

Cette butée marque la limite supérieure d'élévation du système, la limite inférieure étant bien entendu produite par la mise en contact du fût des éléments supportés par le tube (par exemple une semelle support d'un plateau).

De préférence, chaque butée supérieure est associée à un élément de support de la pièce de guidage située au voisinage de l'extrémité supérieure du fût pour former une seule pièce fixée à la paroi intérieure du fût.

Il peut s'agit d'une ou plusieurs plaquettes fixées axialement à la paroi interne du fût, et qui remplissent une autre fonction qui ne participe pas à la présente invention, et n'est par conséquent pas expliquée en détail.

Pour effectuer un réglage correct de plusieurs pieds supportant la même structure, le tube coulissant dans le fût est muni de graduations permettant de mesurer sa position relativement au fût. Il est donc possible d'uniformiser le réglage d'un tube à l'autre, uniformisation nécessaire pour obtenir une horizontalité correcte par exemple pour le plateau d'un bureau.

L'invention va à présent être décrite plus en détail, en référence aux figures annexées, pour lesquelles :
- la figure 1 est une vue en élévation de la face d'un pied de mobilier selon l'invention, en position bloquée ;
- la figure 2 est quasi-identique à la précédente, mais en position débloquée autorisant le coulissement relatif du tube dans le fût ;
- la figure 3 représente une vue en perspective d'un fût équipé d'un système de l'invention ;
- la figure 4 montre une section transversale d'un tel fût ;
- la figure 5 représente une vue en perspective d'une manette de commande selon l'invention ;
- la figure 6 en est une vue de face ;
- la figure 7 montre une coupe de ladite manette selon les flèches VII-VII de la figure précédente ;
- la figure 8 illustre une pièce de guidage possible, en vue perspective ;
- la figure 9 en est une vue de face ; et,
- la figure 10 montre ladite pièce en vue de côté.

En référence à la figure 1, le pied de mobilier représenté comporte essentiellement un fût (1) surmontant une base (2), et un tube (3) coulissant dans le fût (1) et supportant une semelle (4) de liaison à un élément supérieur, par exemple un plateau (non représenté). Le fût est représenté en traits interrompus, à l'exception d'une paroi (5) qui participe de manière essentielle au système de l'invention. Cette représentation symbolise de plus la transparence qui lui est artificiellement conférée, permettant la visualisation des composants de l'invention.

La base (2) est montée sur des vérins (6) de réglage, permettant notamment l'adaptation à des sols inégaux. La semelle (4) supérieure est quant à elle montée sur une portion supérieure (7) de fût, dont la base est fermée par un cache (8), lequel vient au contact du cache (9) obstruant la partie supérieure du fût (1), marquant la position dans laquelle le tube (3) est en butée inférieure.

Sans entrer dans les détails de construction de chaque composant, qui seront étudiés plus à fond dans la suite, il est à noter que le tube (3) coopère, à l'intérieur du fût (1), avec deux pièces de guidage (10,11) et une manette (12), qui est représentée en position de blocage. Dans la représentation de la figure 1, le pied est donc bloqué dans la configuration telle que montrée.

La pièce de guidage (10) est fixée au voisinage de l'extrémité inférieure du tube (3), à l'aide de deux vis (13) situées symétriquement par rapport audit tube (3) et donc seule la tête de l'une apparaît. Cette vis (13) est en fait vissée directement dans le tube et permet le clipsage de la pièce de guidage inférieure (10) par insertion de la tête de vis (13) dans les orifices (14), comme cela sera expliqué plus en détail ci-après, en référence à la forme de cette pièce (10).

La pièce de guidage (11) située à proximité de l'extrémité supérieure du fût (1) n'est pas fixée au tube (3), ni même directement au fût (1). Elle est en fait maintenue entre le cache (9) et au moins un éléments support (15) fixé à la paroi interne du fût (1) en l'occurrence par deux boulons (16, 16'). Ce support (15), ainsi que les boulons (16, 16') et les fentes (17, 17') dans lesquelles ces derniers sont insérés, remplit d'autres fonctions sans rapport avec l'invention, et à ce titre non décrites ici.

La manette (12) de blocage/déblocage comporte un levier de manipulation (18), ainsi qu'une fourche (19) dont les branches enserrent le tube (3) et dont la surface interne réalise soit le blocage par serrage du tube (3) entre les pièces de guidage (10, 11) et le levier (12), soit le guidage lorsqu'il n'y a pas contact entre la fourche (19) et ledit tube (3). C'est la position qui est représentée en figure 2 : le levier est à présent perpendiculaire à l'axe de coulissement après pivotement de la manette d'environ 90° dans le sens trigonométrique.

Dans ce cas, il est possible de faire coulisser le tube (3) dans le fût (1) entre des guides latéraux constitués des deux pièces de guidage (10, 11) d'un côté, et de la manette (12) dans sa nouvelle position de l'autre côté. Une graduation (20) imprimée sur le tube (3) permet une mesure précise du réglage en hauteur opéré sur le pied.

En référence aux figues 3 et 4, le fût (1) est constitué d'une tôle découpée et pliée, voire emboutie, qui crée un volume interne de forme particulière dont l'enveloppe est réalisée par ladite tôle mince. Cette tôle se referme sur elle-même, endosant ledit volume, au niveau de la paroi (5) en retrait par rapport à l'extrémité réelle, de sorte qu'un canal latéral (21) est créé, lequel peut être fermé par un capot (22) clipsé à ce niveau (voir figure 4).

Dans la paroi (5), débouchant dans le canal (21), une ouverture (23) permet le passage de la manette (12) apparaissant aux figures 5 à 7. Ladite manette (12) n'est pas fixée au fût (1). Elle est insérée par l'intérieur, de sorte que le levier (18) passe à l'extérieur de ladite paroi (5) via l'ouverture (23), laquelle est cependant trop exiguë pour permettre le passage de la fourche (19). En somme, la partie manipulable (18) de la manette (12) est accessible de l'extérieur du fût (1) alors que la partie « active », c'est-à-dire la fourche (19) est retenue à l'intérieur du fût (1) entre la paroi (5) et le tube (3).

Deux zones sont essentielles dans la fourche (19) :
- la surface (24), rejoignant les deux branches (25, 26) de la fourche (19), présente un gauchissement dans l'espace (voir en particulier la figure 7) tel qu'il autorise d'une part la rotation et d'autre part le blocage/déblocage de la manette (12). La rotation ne rencontre pas d'obstacle du fait de l'existence de la courbe (27), visible dans le plan de la figure 7. À tout moment, dans un plan perpendiculaire à ce dernier et à l'axe du coulissement, la surface (24) offre de plus une courbe (28), qui permet d'épouser le contour latéral du tube (3), que cela soit en contact serré lors du blocage (en position des figures 1, 6 et 7) ou à distance lors de la phase de guidage (représentée en figure 2). Dans ce dernier cas, seule la courbe (28') apparaissant en figure 6 est concernée.
- Les portions arrondies (29, 29') localisées de part et d'autre du levier (18), permettent d'assurer le pivotement de la manette (12) par appui sur les surfaces localisées de part et d'autre de l'orifice (23) de la paroi (5) (voir figure 3). Il n'y a pas d'axe fixe, la rotation résultant du roulement de la manette (12) sur ladite paroi (5), via ces portions arrondies (29, 29').

Dans la position représentée aux figures 5 à 7, la manette (12) est globalement verticale, c'est-à-dire en position de serrage. Dans ce cas, la distance entre les portions arrondies (29, 29') et la courbe (28) située approximativement dans le même plan horizontal est maximale, l'où le contact avec le tube (3) et le blocage.

En revanche, la distance entre lesdites portions (29, 29') et la courbe (28') est minimale, ce qui explique l'absence de contact, lorsque la manette est disposée en position de déblocage, après rotation de 90° dans le sens trigonométrique.

La fourche (19) de la manette (12) exerce, en position de blocage, une action sur l'extrémité latérale du tube (3), dont la forme extérieure est prévue pour s'ajuster entre les branches (25, 26), au contact d'au moins une courbe (28) de la surface gauche (24).

À l'autre extrémité latérale, les guides (10, 11) disposent d'une surface interne (30), prévue pour loger ladite extrémité en vue d'y exercer une réaction antagoniste au cours du blocage. Ces pièces de guidage (10, 11) présentent également une forme générale (voir figures 8 à 10) en forme de fourche à deux branches (31, 32) et une portion axiale (33) qui s'ajuste dans l'extrémité latérale d'allure cylindrique du fût (1), telle qu'elle apparaît par exemple en figures 3 et 4.

Cette portion axiale (33) est fendue en (34) de manière à accroître la flexibilité des branches (31, 32), notamment à des fins de fixation (voir ci-après). Les branches (31, 32) et ladite portion (33) présentent des rebords supérieur et inférieur (35, 36) continus qui s'ajustent dans le volume délimité par la paroi interne de la portion latérale arrondie du fût (1).

Un logement cylindrique (37) équipe la paroi interne (30) des pièces de guidage (10, 11), pour loger un patin cylindrique en matériau plastique souple améliorant le blocage par friction au serrage (non représenté). Chaque branche (31, 32) comporte de plus un orifice allongé (14, 14') pouvant loger une excroissance (par exemple une tête de vis (13) comme en figures 1 et 2) fixée au tube (3). La fixation se fait alors de manière suivante : les têtes de vis (13) étant fixées au tube (3), il suffit d'engager la pièce de guidage à fixer à partir de l'extrémité latérale du tube (3) jusqu'à ce que lesdites têtes (13), prenant appui sur les plans inclinés (40, 41), écartent les branches (31, 32) l'une de l'autre. Les têtes (13) se logent ensuite dans les orifices (14, 14') lorsque l'on continue l'insertion de la pièce de guidage, réalisant le clipsage.

La figure 8 montre en transparence l'allure du tube (3) tel qu'inséré dans les pièces de guidage (10, 11). Comme cela a été précédemment mentionné, seule la pièce (10) est fixée audit tube (3). En référence à la figure 10, toutes les parois ou parois virtuelles d'allure verticale orientées transversalement à la pièce de guidage ne sont pas parallèles: un angle α, préférentiellement choisi aux alentours de 2° a été prévu entre les parois d'extrémité (42) et la paroi (30) au voisinage de l'orifice (37) d'une part, et les autres parois ou côtés d'allure verticale et de même orientation globale, d'autre part. Les surfaces ou parois concernées sont celles qui ont un rôle dans l'exercice d'actions au moment du blocage : ce sont dont celles qui sont globalement perpendiculaires à la résultante des efforts exercés lors du blocage.

Lorsque la surface (42), composée en réalité des surfaces d'extrémités des rebords (35, 36) auxquelles est appliqué cet angle α, vient au contact de la paroi interne du fût (1), la totalité de la pièce de guidage subi un pivotement de α vers le haut, qui diminue la distance entre la paroi externe d'extrémité latérale du tube (3) insérée dans la fourche et la paroi d'extrémité latérale du fût (1).

Lorsque le blocage est mis en oeuvre, l'effort exercé par la manette (12) est répercuté via le tube (3) aux pièces de guidage (10, 11), de telle sorte que ledit pivotement de α vers le haut est contrarié, et lesdites pièces (10, 11) tendent à revenir à une position plus horizontale, augmentant la distance précitée tube (3)/fût (1) et accentuant leurs actions mutuelles : le blocage est alors total.

## Revendications

1. Pied de mobilier à hauteur ajustable, comportant essentiellement un fût (1) extérieur dans lequel coulisse un tube (3) entre deux positions fixant l'amplitude du réglage en hauteur, le tube (3) étant guidé dans le fût (1) au moyen d'une part de pièces de guidage (10, 11) et d'autre part d'une manette (12) de blocage / déblocage pivotant dans une ouverture (23) du fût (1) et dotée d'un levier (18) de manipulation disposée à l'extérieur dudit fût (1) ainsi que d'une partie interne (19) disposée, par rapport au tube (3), à l'opposé des pièces de guidage (10, 11), et exerçant avec celles-ci des actions antagonistes qui permettent le blocage en n'importe quel positionnement relatif tube /fût,
**caractérisé en ce que** ladite manette (12), dont la partie interne est configurée en forme de fourche (19), est pivotable entre deux positions stables, une position de guidage latéral dans laquelle le tube (3) est coulissable dans ladite fourche (19) et une position de blocage du tube (3) dans le fût (1), l'axe de pivotement étant constitué par des arêtes arrondies (29, 29') disposées sur ladite fourche (19) à proximité de la surface interne de raccordement levier (18) / fourche (19), de part et d'autre du levier (18), lesdites arêtes (29, 29') roulant sur la paroi interne du fût (1) de part et d'autre de l'ouverture (23) permettant le passage du levier (18).

2. Pied de mobilier à hauteur ajustable selon la revendication précédente, **caractérisé en ce que** lesdites pièces de guidage (10, 11) sont au nombre de deux, disposées à l'aplomb l'une de l'autre, l'une (10) étant fixée à la base du tube (3) et l'autre (11) étant maintenue fixe en translation au voisinage de l'extrémité supérieure du fût (1).

3. Pied de mobilier à hauteur ajustable selon la revendication précédente, **caractérisé en ce que** lesdites pièces de guidage (10, 11) présentant une surface externe dont au moins une portion (33) est prévue pour épouser la paroi interne du fût (1), au moins une portion de leur surface interne (30) étant dessinée pour épouser la paroi externe du tube (3).

4. Pied de mobilier à hauteur ajustable selon la revendication précédente, **caractérisé en ce que** au moins une des surfaces des pièces de guidage (10,11) d'allure parallèle à l'axe de coulissement destinées à entrer en contact respectivement avec la paroi interne du fût (1) et la paroi externe du tube (3), et orientées sensiblement perpendiculairement à la direction principale des efforts de blocage, présentent un angle d'inclinaison (α) par rapport à la verticale permettant leur pivotement vers le haut d'un angle équivalent lorsqu'elles sont en contact avec lesdites parois.

5. Pied de mobilier à hauteur ajustable selon la revendication précédente, **caractérisé en ce que** l'angle (α) est compris entre 1° et 3°.

6. Pied de mobilier à hauteur ajustable selon l'une des revendications 3 à 5, **caractérisé en ce que** les pièces de guidage (10, 11) présentent une portion en forme de fourche à l'intérieur des branches (31,32) de laquelle s'adapte le tube (3) coulissant, l'extérieur desdites branches (31, 32) s'ajustant dans le fût (1).

7. Pied de mobilier à hauteur ajustable selon la revendication précédente, **caractérisé en ce que** l'intérieur des branches (31, 32) de la fourche est muni au voisinage de l'endroit où elles se rejoignent d'un orifice (37) pouvant loger un patin flexible.

8. Pied de mobilier à hauteur ajustable selon la revendication précédente, **caractérisé en ce que** la pièce de guidage (11) située au voisinage de l'extrémité supérieure du fût (1) comporte un patin d'allure cylindrique en matériau souple absorbant.

9. Pied de mobilier à hauteur ajustable selon l'une des revendications 2 à 7, **caractérisé en ce que** la pièce de guidage (11) située au voisinage de l'extrémité supérieure du fût est supportée par au moins un élément de support (15) fixé à la paroi interne du fût (1) et est maintenue en partie supérieure par un cache (9) fermant l'extrémité supérieure dudit fût (1), et comportant une ouverture pour le passage du tube (3) coulissant.

10. Pied de mobilier à hauteur ajustable selon l'une quelconque des revendications 6 à 9, **caractérisé en ce que** la pièce de guidage (10) fixée à la base du tube (3) y est clipsée, chaque branche (31, 32) de la fourche comportant un logement prévu pour recevoir un relief dépassant de la paroi extérieure du tube (3), les deux branches (31, 32) de la fourche se déformant lors du passage de leur extrémité sur lesdits reliefs, jusqu'à ce que ces derniers arrivent en face desdits logements et s'y logent, les branches (31, 32) reprenant élastiquement leur position initiale au contact du tube.

11. Pied de mobilier à hauteur ajustable selon l'une quelconque des revendications précédentes, **caractérisé en ce que** lesdites pièces de guidage (10, 11) sont identiques.

12. Pied de mobilier à hauteur ajustable selon l'une quelconque des revendications précédentes, **caractérisé en ce que** la manette (12) coopère avec une extrémité latérale du tube.

13. Pied de mobilier à hauteur ajustable selon la revendication précédente, **caractérisé en ce que** la paroi interne de la fourche (19) comporte une surface arrondie (24) telle qu'en n'importe quelle position de pivotement de la manette (12), elle présente dans un plan perpendiculaire à l'axe de coulissement une courbe (28, 28') s'ajustant sensiblement au profil externe du tube (3), et dont la distance à celui-ci varie en fonction de la position de pivotement.

14. Pied de mobilier à hauteur ajustable selon la revendication précédente, **caractérisé en ce que** le levier de manipulation (18) et la fourche (19) sont disposées sensiblement perpendiculairement l'un à l'autre, la fourche étant au contact serré du fût (1) lorsque le levier (18) est parallèle à la paroi dudit fût (1), et en position de guidage sans contact lorsque le levier (18) est perpendiculaire au fût (1).

15. Pied de mobilier à hauteur ajustable selon l'une quelconque des revendications 2 à 14, **caractérisé en ce que** la paroi interne du fût (1) comporte au moins une butée supérieure pour la pièce de guidage (10) fixée à la base du tube (3).

16. Pied de mobilier à hauteur ajustable selon les revendications 9 et 15, **caractérisé en ce que** chaque butée supérieure est associée à un élément de support (16) de la pièce de guidage située au voisinage de l'extrémité supérieure du fût (1) pour former une seule pièce fixée à la paroi intérieure du fût (1).

17. Pied de mobilier à hauteur ajustable selon l'une quelconque des revendications précédentes, **caractérisé en ce que** le tube (3) coulissant dans le fût (1) est muni de graduations permettant de mesurer sa position relativement au fût (1).

## Claims

1. Furniture foot with adjustable height, comprising substantially an outer shaft (1) in which a tube (3) slides between two positions which determine the amplitude of the height adjustment, the tube (3) being guided in the shaft (1) firstly by means of guide parts (10, 11) and secondly by means of a locking/unlocking handle (12) which pivots in an aperture (23) in the shaft (1) and is provided with a handling lever (18) disposed outside the said shaft (1), as well as with an inner part (19) which is disposed, relative to the tube (3), opposite the guide parts (10, 11), and exerts together with the latter opposing actions which permit locking in any relative position of the tube/shaft, **characterised in that** the said sleeve (12), the inner part of which is configured in the form of a fork (19), can be pivoted between two stable positions, i.e. a lateral guide position in which the tube (3) can slide in the said fork (19), and a position of locking of the tube (3) in the shaft (1), the axis of pivoting being constituted by rounded ridges (29, 29') disposed on the said fork (19) in the vicinity of the inner connection surface of the lever (18)/ fork (19), on both sides of the lever (18), the said ridges (29, 29'), by rolling on the inner wall of the shaft (1) on both sides of the aperture (23), permitting passage of the lever (18).

2. Furniture foot with adjustable height according to the preceding claim, **characterised in that** there are two of the said guide parts (10, 11) disposed plumb with one another, one (10) being secured to the base of the tube (3) and the other (11) being maintained fixed in translation in the vicinity of the upper end of the shaft (1).

3. Furniture foot with adjustable height according to the preceding claim, **characterised in that** the said guide parts (10, 11) have an outer surface, at least one portion (33) of which is planned to match the shape of the inner wall of the shaft (1), at least one portion of their inner surface (30) being designed to match the shape of the outer wall of the tube (3).

4. Furniture foot with adjustable height according to the preceding claim, **characterised in that** at least one of the surfaces of the guide parts (10, 11) which run parallel to the axis of sliding, which surfaces are designed to come into contact respectively with the inner wall of the shaft (1) and the outer wall of the tube (3), and are oriented substantially perpendicularly to the main direction of the locking forces, have an angle of inclination (α) relative to the vertical which allows them to pivot upwards by an equivalent angle when they are in contact with the said walls.

5. Furniture foot with adjustable height according to the preceding claim, **characterised in that** the angle (α) is between 1° and 3°.

6. Furniture foot with adjustable height according any one of claims 3 to 5, **characterised in that** the guide parts (10, 11) have a portion in the form of a fork, inside the branches (31, 32) of which the sliding tube (3) fits, the exterior of the said branches (31, 32) fitting into the shaft (1).

7. Furniture foot with adjustable height according to the preceding claim, **characterised in that** the interior of the branches (31, 32) of the fork is provided, in the vicinity of the location where the branches join, with an opening (37) which can accommodate a flexible runner.

8. Furniture foot with adjustable height according to the preceding claim, **characterised in that** the guide part (11) situated in the vicinity of the upper end of the shaft (1) comprises a runner with a cylindrical form made of absorbent flexible material.

9. Furniture foot with adjustable height according to any one of claims 2 to 7, **characterised in that** the guide part (11) situated in the vicinity of the upper end of the shaft, is supported by at least one support element (15) which is secured to the inner wall of the shaft (1) and is retained in the upper part by a cover (9) which closes the upper end of the said shaft (1), and comprises an aperture for passage of the sliding tube (3).

10. Furniture foot with adjustable height according to any one of claims 6 to 9, **characterised in that** the guide part (10) secured to the base of the tube (3) is clipped onto the latter, each branch (31, 32) of the fork comprising a receptacle designed to receive a relief which projects from the outer wall of the tube (3), the two branches (31, 32) of the fork being deformed during passage of their end onto the said reliefs, until the latter arrive opposite the said receptacles and are accommodated in them, the branches (31, 32) resuming resiliently their initial position in contact with the tube.

11. Furniture foot with adjustable height according to any one of the preceding claims, **characterised in that** the said guide parts (10, 11) are identical.

12. Furniture foot with adjustable height according to any one of the preceding claims, **characterised in that** the handle (12) cooperates with a lateral end of the tube.

13. Furniture foot with adjustable height according to the preceding claim, **characterised in that** the inner wall of the fork (19) comprises a rounded surface (24) such that in any position of pivoting of the handle (12), it has, on a plane perpendicular to the axis of sliding, a curvature (28, 28') which matches substantially the outer profile of the tube (3), and the distance of which to the latter varies according to the position of pivoting.

14. Furniture foot with adjustable height according to the preceding claim, **characterised in that** the handling lever (18) and the fork (19) are disposed substantially perpendicularly to one another, the fork being in close contact with the shaft (1) when the lever (18) is parallel to the wall of the said shaft (1), and in a guide position without contact when the lever (18) is perpendicular to the shaft (1).

15. Furniture foot with adjustable height according to any one of claims 2 to 14, **characterised in that** the inner wall of the shaft (1) comprises at least one upper stop for the guide part (10) secured to the base of the tube (3).

16. Furniture foot with adjustable height according to claims 9 and 15, **characterised in that** each upper stop is associated with a support element (16) of the guide part situated in the vicinity of the upper end of the shaft (1) in order to form a single piece secured to the inner wall of the shaft (1).

17. Furniture foot with adjustable height according to any one of the preceding claims, **characterised in that** the tube (3) which slides in the shaft (1) is provided with graduations which make it possible to measure its position relative to the shaft (1).

## Patentansprüche

1. Möbelfuß mit einstellbarer Höhe, der im Wesentlichen einen äußeren Schaft (1) umfasst, in dem ein Rohr (3) zwischen zwei die Höheneinstellamplitude festlegenden Positionen gleitet, wobei das Rohr (3) in dem Schaft (1) einerseits mittels Führungsteilen (10, 11) und andererseits mittels eines Verriegelungs-/Entriegelungs-Bedienungsgriffs (12) geführt wird, der in einer Öffnung (23) des Schafts (1) schwenkt und mit einem Betätigungshebel (18), der außerhalb des Schafts (1) angeordnet ist, sowie mit einem inneren Teil (19) versehen ist, der in Bezug auf das Rohr (3) gegenüber den Führungsteilen (10, 11) angeordnet ist und zusammen mit diesen einander entgegengesetzte Wirkungen ausübt, die unabhängig von der relativen Positionierung zwischen Rohr und Schaft die Verriegelung ermöglichen,
**dadurch gekennzeichnet, dass** der Bedienungsgriff (12), dessen innerer Teil in Form einer Gabel (19) konfiguriert ist, zwischen zwei stabilen Positionen schwenkbar ist, nämlich einer Seitenführungsposition, in der das Rohr (3) in der Gabel (19) gleiten kann, und einer Position zur Verriegelung des Rohrs (3) in dem Schaft (1), wobei die Schwenkachse durch abgerundete Kanten (29, 29') gebildet ist, die an der Gabel (19) in der Nähe der inneren Verbindungsoberfläche zwischen Hebel (18) und Gabel (19) beiderseits des Hebels (18) angeordnet sind, wobei die Kanten (29, 29') auf der Innenwand des Schafts (1) beiderseits der Öffnung (23) rollen und die Vorbeibewegung des Hebels (18) zulassen.

2. Möbelfuß mit einstellbarer Höhe nach dem vorhergehenden Anspruch, **dadurch gekennzeichnet, dass** die Führungsteile (10, 11) in der Anzahl zwei vorgesehen und zueinander senkrecht angeordnet sind, wobei eines (10) an der Basis des Rohrs (3) befestigt ist und das andere (11) in der Nähe des oberen Endes des Schafts (1) translatorisch festgehalten wird.

3. Möbelfuß mit einstellbarer Höhe nach dem vorhergehenden Anspruch, **dadurch gekennzeichnet, dass** die Führungsteile (10, 11) eine äußere Oberfläche aufweisen, wovon wenigstens ein Abschnitt (33) dazu vorgesehen ist, sich an die Innenwand des Schafts (11) anzuschmiegen, wobei wenigstens ein Abschnitt ihrer inneren Oberfläche (30) so beschaffen ist, dass er sich an die Außenwand des Rohrs (3) anschmiegt.

4. Möbelfuß mit einstellbarer Höhe nach dem vorhergehenden Anspruch, **dadurch gekennzeichnet, dass** wenigstens eine der Oberflächen der Führungsteile (10, 11) mit einem zu der Gleitachse parallelen Verlauf, die dazu bestimmt sind, mit der Innenwand des Schafts (1) bzw. mit der Außenwand des Rohrs (3) in Kontakt zu gelangen, und im Wesentlichen senkrecht zu der Hauptrichtung der Verriegelungskräfte orientiert sind, einen Neigungswinkel (α) in Bezug auf die Vertikale aufweist, der ihre Schwenkung nach oben um den gleichen Winkel zulässt, wenn sie mit den Wänden in Kontakt sind.

5. Möbelfuß mit einstellbarer Höhe nach dem vorhergehenden Anspruch, **dadurch gekennzeichnet, dass** der Winkel (α) im Bereich von 1° bis 3° liegt.

6. Möbelfuß mit einstellbarer Höhe nach einem der Ansprüche 3 bis 5, **dadurch gekennzeichnet, dass** die Führungsteile (10, 11) einen Abschnitt in Form einer Gabel aufweisen, wobei das Gleitrohr (3) an den Innenraum der Zinken (31, 32) der Gabel angepasst ist und die Außenseite der Zinken (31, 32) in den Schaft (1) eingepasst ist.

7. Möbelfuß mit einstellbarer Höhe nach dem vorhergehenden Anspruch, **dadurch gekennzeichnet, dass** der Innenraum der Zinken (31, 32) der Gabel in der Nähe des Ortes, an dem sie vereinigt sind, mit einer Öffnung (37) versehen ist, der einen flexiblen Ansatz aufnehmen kann.

8. Möbelfuß mit einstellbarer Höhe nach dem vorhergehenden Anspruch, **dadurch gekennzeichnet, dass** das Führungsteil (11), das sich in der Nähe des oberen Endes des Schafts (1) befindet, einen Ansatz mit zylindrischem Verlauf aus einem absorbierenden nachgiebigen Werkstoff aufweist.

9. Möbelfuß mit einstellbarer Höhe nach einem der Ansprüche 2 bis 7, **dadurch gekennzeichnet, dass** das Führungsteil (11), das sich in der Nähe des oberen Endes des Schafts befindet, von wenigstens einem Halteelement (15) gehalten wird, das an der Innenwand des Schafts (1) befestigt ist, und im oberen Teil durch eine Abdeckung (9) gehalten wird, die das obere Ende des Schafts (1) verschließt und eine Öffnung für den Durchgang des Gleitrohrs (3) aufweist.

10. Möbelfuß mit einstellbarer Höhe nach einem der Ansprüche 6 bis 9, **dadurch gekennzeichnet, dass** das an der Basis des Rohrs (3) befestigte Führungsteil (10) dort eingerastet ist, wobei jeder Zinken (31, 32) der Gabel einen Aufnahmesitz aufweist, der dazu vorgesehen ist, ein Relief aufzunehmen, das sich an der Außenwand des Rohrs (3) vorbeibewegt, wobei sich die zwei Zinken (31, 32) der Gabel bei der Vorbeibewegung der Enden an den Reliefs verformen, bis die Reliefs gegenüber den Aufnahmesitzen ankommen und sich dort anordnen, wobei die Zinken (31, 32) in elastischer Weise wieder ihre Anfangsposition in Kontakt mit dem Rohr einnehmen.

11. Möbelfuß mit einstellbarer Höhe nach einem der vorhergehenden Ansprüche, **dadurch gekennzeichnet, dass** die Führungsteile (10, 11) gleich sind.

12. Möbelfuß mit einstellbarer Höhe nach einem der vorhergehenden Ansprüche, **dadurch gekennzeichnet, dass** der Bedienungsgriff (12) mit einem seitlichen Ende des Rohrs zusammenwirkt.

13. Möbelfuß mit einstellbarer Höhe nach dem vorhergehenden Anspruch, **dadurch gekennzeichnet, dass** die Innenwand der Gabel (19) eine abgerundete Oberfläche (24) aufweist, so dass sie unabhängig von der Schwenkposition des Bedienungsgriffs (12) in einer zu der Gleitachse senkrechten Ebene eine Krümmung (28, 28') besitzt, die im Wesentlichen zu dem äußeren Profil des Rohrs (3) passt und deren Abstand hiervon sich in Abhängigkeit von der Schwenkposition ändert.

14. Möbelfuß mit einstellbarer Höhe nach dem vorhergehenden Anspruch, **dadurch gekennzeichnet, dass** der Betätigungshebel (18) und die Gabel (19) im Wesentlichen senkrecht zueinander angeordnet sind, wobei die Gabel mit dem Schaft (1) in einem Klemmkontakt ist, wenn der Hebel (18) zu der Wand des Schafts (1) parallel ist, und in einer kontaktlosen Führungsposition ist, wenn der Hebel (18) zu dem Schaft (1) senkrecht ist.

15. Möbelfuß mit einstellbarer Höhe nach einem der Ansprüche 2 bis 14, **dadurch gekennzeichnet, dass** die Innenwand des Schafts (1) wenigstens einen oberen Anschlag für das an der Basis des Rohrs (3) befestigte Führungsteil (10) aufweist.

16. Möbelfuß mit einstellbarer Höhe nach den Ansprüchen 9 und 15, **dadurch gekennzeichnet, dass** jeder obere Anschlag einem Halteelement (16) des Führungsteils zugeordnet ist, das sich in der Nähe des oberen Endes des Schafts (1) befindet, um ein einziges Teil zu bilden, das an der Innenwand des Schafts (1) befestigt ist.

17. Möbelfuß mit einstellbarer Höhe nach einem der vorhergehenden Ansprüche, **dadurch gekennzeichnet, dass** das in dem Schaft (1) gleitende Rohr (3) mit Maßeinteilungen versehen ist, die die Messung der Relativposition zu dem Schaft (1) ermöglichen.
